# EUROPÄISCHE PATENTSCHRIFT

(11) **EP 0 116 909 B1**
(45) Veröffentlichungstag und Bekanntmachung des Hinweises auf die Patenterteilung: **10.12.1986**
(21) Anmeldenummer: 84101340.2
(22) Anmeldetag: 09.02.1984
(51) Int. Cl.: F21V 17/00

(54) **Halterung einer absenkbaren Leuchtenabdeckung**
Means for fixing a pull-down cover in a lighting fixture
Fixation de couvercle rabattable pour armature lumineuse

(30) Priorität: 16.02.1983 DE 3305290; 11.05.1983 DE 3317274; 26.09.1983 DE 3334803
(43) Veröffentlichungstag der Anmeldung: 29.08.1984
(73) Patentinhaber: SIEMENS AKTIENGESELLSCHAFT, 80333 München (DE)
(72) Erfinder: Brüggemann, Jürgen, D-8225 Traunreut (DE)

## Beschreibung

Die Erfindung betrifft die Halterung einer absenkbaren Leuchtenabdeckung an einem Leuchtengehäuse gemäss Oberbegriff von Anspruch 1.

Eine solche Halterung ist aus der US-A 2 960 361 bekannt. Die Tragfedern sind hierbei unlösbar mit der Abdeckung verbunden. Diese Technik ist daher grundsätzlich für die Zwecke der Erfindung nicht geeignet.

Der Erfindung liegt nämlich die Aufgabe zugrunde, die vorgenannte Halterung so auszugestalten, dass die gegenüber dem Leuchtengehäuse abgesenkte und durch die Tragfedern auf zwei gegenüberliegenden Seiten des Leuchtengehäuses gehaltene Abdekkung auf einer der beiden Seiten von den Tragfedern lösbar und dann um die Tragfedern auf der gegenüberliegenden Seite des Leuchtengehäuses schwenkbar ist.

Die erfindungsgemässe Lösung dieser Aufgabe ist in Anspruch 1 gekennzeichnet. Ihr Wesen besteht in der Führung einer aus Draht gebogenen Tragfeder, wodurch sich ein stabiler Drehpunkt für die gegenüber dem Gehäuse abgesenkte und nur auf einer Seiten an den Tragfedern hängende Abdeckung ergibt.

Die Erfindung wird anhand von Ausführungsbeispielen näher erläutert; es zeigen
Fig. 1 einen Querschnitt durch den Randbereich einer Leuchte (Schnitt I-I in Fig. 2),
Fig. 2 eine Draufsicht auf diesen Randbereich in Richtung des Pfeiles 11 in Fig. 1,
Fig. 3 einen Schnitt entlang Linie 111-111 in Fig. 1, wobei die Leuchtenabdeckung und die Tragfeder weggelassen ist,
Fig. 4 eine Draufsicht auf ein Lagerformteil zur Verbindung einer anderen Ausführungsform einer Abdeckung,
Fig. 5 einen Schnitt entlang Linie V-V in Fig. 4,
Fig. 6 einen Schnitt entlang Linie VI-VI in Fig. 4,
Fig. 7 einen Querschnitt durch den Randbereich einer weiteren Ausführungsform einer Leuchte,
Fig. 8 eine Draufsicht auf den Federhalter von Fig.7 in Richtung des Pfeiles VIII,
Fig. 9 einen Schnitt entlang Linie IX-IX in Fig. 8,
Fig. 10 den Randbereich einer abgeschwenkten Abdeckung mit Tragfeder (Ansicht in Richtung des Pfeiles X in Fig. 11), und
Fig. 11 eine Seitenansicht von Fig. 10 in Richtung des Pfeiles XI.

In den Figuren sind die Teile wie folgt bezeichnet:

Bei der Ausführungsform nach den Fig. 1 bis 3 ist der Federhalter 2 mit seitlichen Stützwänden 22 und einer oberen Stützwand 24 an der Seitenwand 11 1 und/oder der Gehäusedecke 12 des Leuchtengehäuses 1 befestigt, wobei die seitlichen Stützwände 22 an ihren unteren Enden abgewinkelte Steckarme 221 aufweisen, die durch zugeordnete Schlitze 111 in der Seitenwand 11 des Leuchtengehäuses hindurchgreifen. Die seitlichen Stützwände 22 des Federhalters 2 sind gegenüber dessen Deckwand 20 etwa um die Dicke der Tragfeder 4 versetzt, so dass ein Führungsraum 23 zwischen der Deckwand 20 des Federhalters 2 und der Seitenwand 11 des Leuchtengehäuses 1 entsteht, der von unten durch einen Führungsschlitz 231 parallel zur Seitenwand 11 zugänglich ist und der seitlich von den Seitenwänden 21 des Federhalters 2 begrenzt ist; der Abstand b dieser Seitenwände (Fig. 2) ist kleiner als der Abstand B zwischen den Vorsprüngen 43 der Tragfeder 4.

Die in der Lichtaustrittsöffnung 13 des Leuchtengehäuses 1 angeordnete Leuchtenabdeckung 3 ist hier als Raster mit einer Längswand 30 dargestellt, die unten einen V-förmigen, nach oben offenen Randbereich mit einem Längsrand 31 hat. Letzterer ist im Bereich der Lagerarme 411 der Tragfeder 4 über diese darübergebogen und bildet so Lagerstücke 31 1, in denen die Lagerarme 411 drehbar sind und die aufeinander zu gerichtete Eintrittsöffnungen 3110 haben: Daher lassen sich die Tragfedern bei herabgezogener Leuchtenabdeckung 3 von ihr lösen, indem die Tragarme 41 der Tragfeder gegeneinander gedrückt werden. Dies ist jedoch schon nach einer kleinen Drehung der Längswand 30 (in Fig. 1 in Pfeilrichtung) nach unten nicht mehr möglich, da dann der Sperrlappen 313 (vgl. Fig. 2) zwischen die Tragarme 41 der Tragfeder tritt und damit deren Bewegungsspielraum begrenzt. Die Leuchtenabdeckung 3 ist daher bereits beim Herunterschwenken und insbesondere im abgeschwenkten Zustand gegen versehentliches Lösen von der Tragfeder gesichert.

Auf der der Eintrittsöffnung 3110 jedes Lagerstükkes 311 gegenüberliegenden Seite bildet ein Stück des Längsrandes 31 einen Erdungslappen 312, der so weit nach innen umgebogen ist, dass die freie Stirnseite der Lagerarme 411 der Tragfeder federnd gegen seine Schnittkante 3121 drückt: Dadurch ist eine Masseverbindung zwischen Tragfeder und Leuchtenabdeckung 3 hergestellt, die auch dann gewährleistet ist, wenn die Längswand 30 der Leuchtenabdeckung 3 aus vorbeschichtetem Blech besteht.

Zwischen dem oberen Ende der Tragarme 41 der M-förmigen Tragfeder 4 und ihrem V-förmigen Verbindungsstück 42 liegt je ein Vorsprung 43, der von einem Tragschenkel 432 und einem etwa rechtwinklig dazu verlaufenden Oberschenkel 431 gebildet wird, wobei der nach unten gerichtete Tragschenkel 432 einen spitzen Winkel a mit der Ebene der Lichtaustrittsöffnung einschliesst. Dieser Winkel ist einerseits so gross, dass dieser Tragschenkel 432 auf der Tragkante 211 am oberen Ende der Seitenwände 21 des Führungsraumes 23 mit genügend Reibungswiderstand aufliegt, um die Leuchtenabdeckung 3 in der Lichtaustrittsöffnung 13 zu halten (Fig. 2, gezeichnete Position der Tragfeder 4). Andererseits ermöglicht die Neigung des Tragschenkels 432 ein Herabziehen der Abdeckung nach unten, wobei die Vorsprünge 43 der Tragfeder 4 gegeneinander gedrückt werden, bis sie schliesslich in den Führungsraum 23 eintreten und beim weiteren Herabziehen an den Seitenwänden 21 des Führungsraumes 23 entlanggleiten und hierbei ebenfalls für einen sicheren Massekontakt sorgen (Position der Tragfeder 4' in Fig. 2).

Der Bewegungsspielraum der Tragfeder 4 nach unten ist durch Haken 201 begrenzt, die in den Führungsraum 23 ragen und an denen sich die Tragfeder 4 verhakt (Position der mit 4" bezeichneten Feder in Fig. 2). In dieser Position drücken dann die Oberschenkel 431 der Vorsprünge 43 gegen die Unterkante 212 der Seitenwände 21 des Federhalters 2 und sichern damit eine Masseverbindung. Dabei ist die in Fig. 2 dargestellte Abmessungsrelation vorausgesetzt und auch, dass die Tragarme 41 der Tragfeder 4 in der in Fig. 2 dargestellten Position mit Vorspannung nach aussen gegen die Erdungslappen 312 drücken.

Je nach Abmessungen ist es mitunter fertigungstechnisch schwierig, die Lagerstücke durch Umbiegen des V-förmigen Längsrandes herzustellen. Eine Alternative hierzu ist in den Fig. 4 bis 6 gezeigt, in denen ein Lagerformteil 5, vorzugsweise aus Kunststoff, vorgesehen ist, das sowohl zwei im Abstand voneinander liegende Lagerstücke 511 als auch einen zwischen ihnen liegenden Sperrlappen 512 aufweist. Dieses Lagerformteil 5 ist auf den freien Schenkel des U-förmig ausgebildeten Längsrandes 31.1 aufgesteckt, der hierzu eine etwas zurückgesetzte Kante 31.13 und zwei Aussparungen 31.11 zur Aufnahme der Sperrhaken 521 von Federschenkeln 52 des Lagerformteiles hat. Jeder Federschenkel 52 verläuft in einem der Dicke des Blechs der Abdeckung entsprechenden Abstand von einem Hauptschenkel 51 des Lagerformteiles 5.

Die Kante 31.13 des Längsrandes 31.1 der Abdeckung 3.1 ist gegenüber der Randkante dieses freien Schenkels etwa um die Bauhöhe der Lagerstücke 511 zurückversetzt, so dass die Enden der Lagerarme 411 federnd auf den Schnittkanten 31.12 der benachbarten Erdungslappen 312.1 aufliegen.

Bei dieser Ausführungsform der Erfindung braucht somit lediglich ein Randstreifen der Abdeckung mit Ausklinkungen zur Aufnahme des Lagerformteiles ausgerüstet zu werden. Die fertigungstechnisch schwierigeren Gestaltungselemente sind dagegen in das Lagerformteil verlegt, das aber als Spritzteil ebenfalls leicht zu fertigen ist.

Bei der Ausführungsform nach den Fig. 7 bis 10 ist je Tragfeder 4.2 je ein Federhalter 2.1 aus verzinktem Blech vorgesehen, der mittels einer Stützwand 24.1 an der Gehäusedecke 12 befestigt ist. Dieser Federhalter umschliesst mit seiner Deckwand 20.1 und seitlich von dieser umgewinkelten Führungswänden 22.1 (Fig. 9) den Führungsraum 23.1, der seitlich durch Seitenwände 21.1 begrenzt ist und in den von der Deckwand 20.1 her Haken 201.1 hineinragen.

Die beiden freien Enden der Tragarme 41.2 jeder Tragfeder 4.2 sind doppelt abgewinkelt, nämlich einmal innerhalb einer Ebene parallel zur Lichtaustrittsöffnung 13 und ferner in einer Ebene senkrecht zu dieser Lichtaustrittsöffnung: Parallel zur Ebene der Lichtaustrittsöffnung und zum Längsrand 31.2 der Abdeckung 3.2 liegt jeweils ein freies Endstück 410.2; in derselben Ebene ist ferner der zu diesem Endstück 410.2 senkrechte Lagerarm 411.2 (Fig.11) angeordnet. Dieser steht ausserdem etwa senkrecht auf der Seitenwandung 11 des Leuchtengehäuses 1.

Der Längsrand 31.2 der Abdeckung 3.2 hat je Tragfeder 4.2 eine schlitzförmige Aussparung 31.20, die parallel zu diesem Längsrand und zur Lichtaustrittsöffnung verläuft (Fig. 10). Durch diese Aussparung greifen die Tragarme 41.2 jeder Tragfeder mit ihrem Lagerarm 411.2 und dem daran anschliessenden Endstück 410.2 in den nach oben offenen V-förmigen Randbereich der Abdeckung (Fig. 11). Wenn die Abdeckung 3.2 in die Lichtaustrittsöffnung 13 des Leuchtengehäuses 1 eingeschwenkt ist - wie in Fig. 11 gestrichelt dargestellt - ruht die Oberkante 31.21 der Aussparung 31.20 auf den Lagerarmen 41 1.2 jeder Tragfeder 4.2. Ist dagegen die Abdeckung herausgeschwenkt - wie in Fig. 11 dargestellt - dann liegt sie mit der Randkante 31.23 ihres Längsrandes 31.2 auf den Lagerarmen 411.2 auf.

Zum Aushängen der Abdeckung müssen die Tragarme 41.2 jeder Tragfeder 4.2 so weit gegeneinander gedrückt werden, bis beide Endstücke 410.2 durch die schlitzförmige Aussparung 31.20 hindurchtreten können. Bei entsprechender Länge dieser Endstücke ist daher ein zufälliges, unbeabsichtigtes Aushängen der Abdeckung ausgeschlossen.

Die Länge der Aussparung 31.20 ist etwas kleiner als die Breite b des Führungsraumes 23.1 des Federhalters 2.1 (Fig. 8): Damit ist gewährleistet, dass die Enden der Tragarme 41.2 stets mit Vorspannung an den seitlichen Schnittkanten 31.22 dieser Aussparung 31.20 anliegen und für eine elektrische Verbindung sorgen.

## Patentansprüche

1. Halterung einer absenkbaren Leuchtenabdekkung (3) an einem Leuchtengehäuse (1) mit Tragfedern (4), von denen jede
- mit der Abdeckung (3) in deren Randbereich verbunden ist,
- ein M-förmiges Oberteil mit aussenliegenden Tragarmen (41, 41.2) und einem V-förmigen Verbindungsstück (42) zwischen diesen hat und je einen Vorsprung (43) mit einem Tragschenkel (432) zwischen jedem Tragarm und dem Verbindungsstück (42) aufweist, wobei die beiden Tragschenkel je einen spitzen Winkel (a) mit der Lichtaustrittsebene einschliessen, dessen Spitze gegen das Verbindungsstück (42) gerichtet ist,
mit einem Führungsschlitz im Leuchtengehäuse für jede Tragfeder, der auf gegenüberliegenden Seiten Tragkanten (211) hat, gegen die sich die beiden Tragschenkel (432) jeder Tragfeder (4) abstützen, wenn sich die Abdeckung in dem Leuchtengehäuse befindet,
mit einer Arretiereinrichtung in dem Leuchtengehäuse, durch die jede Tragfeder (4) bei abgesenkter Abdeckung (3) gehalten ist,
dadurch gekennzeichnet, dass die Abdeckung (3) auf zwei einander gegenüberliegenden Seiten durch wenigstens je zwei Tragfedern (4) mit dem Leuchtengehäuse (1) verbunden ist,
dass jede Tragfeder
- aus Draht gebogen ist,
- an den freien Enden ihrer Tragarme (41, 41.2) abgewinkelte Lagerarme (411, 411.2) hat, an denen die Abdeckung (3, 3.2) schwenkbar gelagert ist,
dass sich an den Führungsschlitz (231, 231.1) ein Führungsraum (23, 23.1) anschliesst und in das Leuchtengehäuse hinein erstreckt,
dass der Führungsraum (23, 23.1) begrenzt ist
- durch zwei parallele, einander gegenüberliegende Seitenwände (21, 21.1), deren Abstand b kleiner als der Abstand B zwischen den Vorsprüngen (43) der Tragfeder bei eingesetzter Abdeckung ist,
- durch eine Deckwand (20, 20.1), die sich zwischen den Seitenwänden (21, 21.1) erstreckt,
- und durch eine Führungswand (1 1, 22. 1), die sich parallel zu der Deckwand (20, 20.1) erstreckt und von ihr einen Abstand hat, der etwas grösser als die Dicke der Tragfeder ist,
und dass als Arretiereinrichtung mindestens ein Haken (201, 201.1) dient, der in den Führungsraum ragt.

2. Halterung nach Anspruch 1, dadurch gekennzeichnet, dass die Enden derTragarme (41,41.2) der Tragfedern (4) federnd an Schnittkanten (31.12, 31.22) der Abdeckung (3) anliegen.

3. Halterung nach Anspruch 2, dadurch gekennzeichnet, dass die Abdeckung (3, 3.2) einen V-förmigen, nach oben offenen Randbereich mit einem Längsrand (31, 31.2) hat und dass die Abdeckung mit diesem Längsrand schwenkbar an den Lagerarmen (411, 411.2) der Tragfedern (4, 4.2) gelagert ist.

4. Halterung nach Anspruch 3, dadurch gekennzeichnet, dass jeder Tragarm (41.2) einer Tragfeder (4.2) einen Lagerarm (411.2) hat, der gegen den Längsrand (31.2) der Abdeckung (3.2) abgewinkelt ist und dort durch eine schlitzförmige, zum Längsrand parallele Aussparung (31.20) ragt, und dass die Endstücke (410.2) der beiden Tragarme (41.2) jeder Tragfeder (4.2) am Ende der Lagerarme (411.2) gegensinnig nach aussen und parallel zu dem Längsrand (31.2) der Abdeckung (3.2) abgewinkelt sind (Fig. 9, 10).

5. Halterung nach Anspruch 4, dadurch gekennzeichnet, dass die Länge der schlitzförmigen Aussparung (31.20) etwa gleich oder kleiner als die Breite (b) zwischen den Seitenwänden (21.1) des Federhalters (2.1) ist.

6. Halterung nach Anspruch 3, dadurch gekennzeichnet, dass die freien Tragarme (41) derTragfeder (4) gegensinnig nach aussen und parallel zu dem Längsrand (31) der Abdeckung (3) abgewinkelte Lagerarme (411) haben, die drehbar in Lagerstücken (311) des Längsrandes (31) der Abdeckung (3) stekken, die ihrerseits aufeinander zu gerichtete Eintrittsöffnungen (3110) haben.

7. Halterung nach Anspruch 6, dadurch gekennzeichnet, dass die Leuchtenabdeckung (3) zwischen den Lagerstücken (311) Sperrlappen (313) aufweist, die ein Zusammendrücken der Tragarme (41) der Tragfeder (4) zum Lösen aus den Lagerstücken (311) nur in einem eng begrenzten Schwenkbereich bei praktisch noch nicht abgeschwenkter Abdeckung zulassen.

8. Halterung nach Anspruch 7, dadurch gekennzeichnet, dass jeweils zwei Lagerstücke (511) und ein Sperrlappen (512) Bestandteil eines einstückigen Lagerformteiles (5) sind, das auf den Randbereich der Abdeckung (3) aufgesteckt ist (Fig. 4, 5, 6).

9. Halterung nach Anspruch 7, dadurch gekennzeichnet, dass Teile des Längsrandes (31) der Abdeckung zur Bildung der Lagerstücke (311) umgelegt sind (Fig. 1).

10. Halterung nach einem der Ansprüche 1 bis 9, dadurch gekennzeichnet, dass der Federhalter (2, 2.1) aus blankem, nicht rostendem Blech besteht und mit dem Leuchtengehäuse (1) mechanisch und dadurch elektrisch verbunden ist.

11. Halterung nach Anspruch 10, gekennzeichnet durch eine Gegenwand in Form von zwei Führungswänden (22.1), die Teil des Federhalters (2.1) und zu beiden Seiten seiner Deckwand (20.1) abgewinkelt und mit freien Kanten gegeneinander gerichtet sind (Fig. 9).

12. Halterung nach Anspruch 10, dadurch gekennzeichnet, dass die Gegenwand eine Wandung (11) des Leuchtengehäuses (1) ist (Fig.1). ).

## Claims

1. A holder for a pull-down cover of a lighting fixture (3) in a lighting housing (1) comprising supporting springs (4), each of which
- is connected to the cover (3) at the edge region thereof,
- has an M-shaped upper part with outer supporting arms (41, 41.2) and a V-shaped connecting piece (42) between them and a projection (43) with a supporting flank (432) between each supporting arm and the connecting piece (42), where the two supporting flanks respectively form acute angles (a) with the light outlet plane, the points of the angles (a) directed towards the connecting piece (42),
comprising a guide slot in the housing of the lighting fixture for each supporting spring, which possesses opposing supporting edges (211), on which the two supporting flanks (432) of each supporting spring (4) are supported when the cover is within the lighting housing,
comprising a locking device in the lighting housing, by means of which each supporting spring (4) is held when the cover (3) is lowered,
characterised in thatthe cover (3) is connected to the lighting housing (1) on two mutually opposite sides by means of at least two supporting springs (4), that each supporting spring
- is formed from wire,
- possesses angled bearing brackets (411, 411.2), on which the cover (3, 3.2) is pivotably mounted, at the free ends of its supporting arms (41, 41.2), that a guide space (23, 23.1) adjoins the guide slot (231, 231.1) and extends into the lighting housing, that the guide space (23, 23.1) is defined
- by two parallel mutually oppositely arranged lateral walls (21, 21.1), whose spacing b is smaller than the spacing B between the projections (43) of the supporting spring when the cover is inserted,
- by a cover wall (20, 20.1) which extends between the lateral walls (21, 21.1),
- and by a guide wall (11, 22.1) which extends parallel to the cover wall (20, 20.1) and is spaced therefrom at a distance which is somewhat greater than the thickness of the supporting spring, and that at least one hook (201, 201.1) projecting into the guide space serves as a locking device.

2. A holder as claimed in Claim 1, characterised in that the ends of the supporting arms (41,41.2) of the supporting springs (4) resiliently abut upon rebated edges (31.12, 31.22) of the cover.

3. A holder as claimed in Claim 2, characterised in that the cover (3, 3.2) has a V-shaped, upwardly open boundary region having a longitudinal edge (31, 31.2) and that the cover has said longitudinal edge pivotably mounted on the bearing brackets (411, 411.2) of the supporting springs (4, 4.2).

4. A holder as claimed in Claim 3, characterised in that each supporting arm (41.2) of a supporting spring (4.2) possesses a bearing bracket (411.2), which is angled in relation to the longitudinal edge (31.2) of the cover (3.2) and protrudes through a slotted recess (31.20) parallel to the longitudinal edge, and that the end pieces (410.2) of the two supporting arms (41.2) of each supporting spring (4.2) at the ends of the bearing brackets (411.2) are outwardly angled in an opposing manner and parallel to the longitudinal edge (31.2) of the cover (3.2).

5. A holder as claimed in Claim 4, characterised in that the length of the slotted recess (31.20) approximately equals or is smaller than the width (b) between the lateral walls (21.1) of the spring holder (2.1).

6. A holder as claimed in Claim 3,characterised in that the exposed supporting arms (41) of the supporting spring (4) have bearing brackets (411) which are oppositely outwardly angled and parallel to the longitudinal edge (31) of the cover (3), and which are rotatably inserted into bearing pieces (311) of the longitudinal edge (31 ) of the cover (3), which bearing pieces have inlet openings (3110) directed towards one another

7. A holder as claimed in Claim 6, characterised in that between the bearing pieces (31 1 ) the lighting cover (3) possesses blocking lugs (313) which only allow the supporting arms (41) of the supporting spring (4) to be pressed together for the detachment from the bearing pieces (311) in a confined swivel region when the cover has practically not yet swivelled out.

8. A holder as claimed in Claim 7, characterised in that two bearing pieces (511) and one blocking lug (512) respectively form a component of an integral bearing member (5) which is placed at the boundary region of the cover (3), (Fig. 4, 5, 6).

9. A holder as claimed in Claim 7, characterised in that the parts of the longitudinal edge (31) of the cover are curved in order to form the bearing pieces (311), (Fig. 1).

10. A holder as claimed in one of Claims 1 to 9, characterised in that the spring holder (2, 2.1) consists of bright, rust-proof sheet metal and is mechanically and thus electrically connected to the lighting housing (1).

11. A holder as claimed in Claim 10, characterised by a counter wall in the form of two guide walls (22.1), which form part of the spring holder (2. 1) and are angled towards both sides of its cover wall (20.1 ) and have free edges directed towards one another (Fig. 9).

12. A holder as claimed in Claim 10, characterised in that the counter-wall is a wall (11)of the tight- ing housing (1), (Fig. 1).

## Revendications

1. Dispositif de fixation d'un couvercle de lampe (3) rabattable, sur un boîtier (1) de la lampe comportant des ressorts de support (4), dont chacun
- est relié au couvercle (3), dans la zone du bord de ce dernier, et
- possède une partie supérieure en forme de M comportant des bras extérieurs de support (41 .2) et un organe de liaison en forme de V (42) situé entre ces bras et comporte respectivement une partie saillante (43) munie d'une branche de support (42) située entre chaque bras de support et l'organe de liaison (42), les deux branches de support formant, par rapport au plan de sortie de la lumière, un an- gule aigu (a), dont le sommet est dirigé vers l'organe de liaison (42),
et comportant une fente de guidage, qui est prévue dans le boîtier de la lampe pour chaque ressort de support qui possède, sur deux côtés opposés, des bords d'appui (211) contre lesquels portent les deux branches de support (432) de chaque ressort du support (4), lorsque le couvercle est situé dans le boîtier de la lampe,
et comportant un dispositif de blocage, qui est situé dans le boîtier de la lampe et au moyen duquel chaque ressort de support (4) est maintenu lorsque le couvercle est rabattu,
caractérisé par le fait que
- le couvercle (3) est relié, sur deux côtés mutuellement opposés, par au moins deux ressorts respectifs de support (4) au boîtier (1) de la lampe, que chaque ressort de support
- est formé par un fil replié,
- et possède, au niveau des extrémités libres de ses bras de support (41, 41.2), des bras de soutien coudés (411, 411.2), sur lesquels le couvercle (3, 3.2) est monté de façon à pouvoir basculer,
qu'un espace de guidage (23, 23.1 ) se raccorde à la fente de guidage (231, 231.1 ) et s'étend à l'intérieur du boîtier de la lampe
que l'espace de guidage (23, 23.1) est limité
- par deux parois latérales (21, 21.1) parallèles et mutuellement en vis-à-vis et dont l'écartement (b) est inférieur à la distance B existant entre les parties saillantes (43) des ressorts de support, lorsque le couvercle est mis en place,
- par une paroi arrière (20, 20.1), qui s'étend entre les parois latérales (21, 21.1)
- et par une paroi de guidage (11, 22.1 ) qui s'étend parallèlement à la paroi arrière (20, 20.1 ) et est située à une distance de cette dernière qui est légèrement supérieure à l'épaisseur du ressort de support,
et qu'il est prévu comme dispositif de blocage au moins un crochet (201, 201.1) qui pénètre à l'intérieur de l'espace de guidage.

2. Dispositif de fixation suivant la revendication 1, caractérisé par le fait que les extrémités des bras de support (41, 41.2) des ressorts de support (4) sont appliquées élastiquement contre des arêtes vives (31.12, 31.22) du couvercle (3).

3. Dispositif de fixation suivant la revendication 2, caractérisé par le fait que le couvercle (3, 3.2) possède une zone marginale en forme de V, ouverte vers le haut et munie d'un bord longitudinal (31, 31.2), et que le couvercle est supporté par ce bord longitudinal, de façon à pouvoir basculer sur les bras de montage (411, 411.2) des ressorts de support (4, 4.2).

4. Dispositif de fixation suivant la revendication 3, caractérisé par le fait que chaque bras de support (41.2) d'un ressort de support (4.2) possède un bras de montage (411.2) qui est rabattu contre le bord longitudinal (31.2) du couvercle (3.2) et fait saillie, en cet endroit, à travers un évidement en forme de
fente (31.20), parallèle au bord longitudinal, et que les éléments d'extrémité (410.2) des deux bras de support (41.2) de chaque ressort de support (4.2) sont rabattus en sens opposé vers l'extérieur et parallèlement au bord longitudinal (31.2) du couvercle (3.2), au niveau de l'extrémité des bras de montage (411.2) (Figures 9, 10).

5. Dispositif de fixation suivant la revendication 4, caractérisé par le fait que la longueur de l'évidement en forme de fente (31.20) est approximativement égale ou inférieure à la largeur (b) entre les parois latérales (21.1) du support (2.1) des ressorts.

6. Dispositif de fixation suivant la revendication 3, caractérisé par le fait que les bras de support libres (41) des ressorts de support (4) possèdent des bras de montage (411) rabattus en sens opposé vers l'extérieur et parallèlement aux bord longitudinal (31) du couvercle (3) et qui sont enfichés avec possibilité de rotation dans les éléments formant paliers (311) du bord longitudinal (31 ), qui, pour leur part, possèdent des ouvertures (3110) dirigées l'une vers l'autre.

7. Dispositif de fixation suivant la revendication 6, caractérisé par le fait que le couvercle (3) de la lampe comporte, entre les éléments formant paliers (311), des languettes de blocage (313) qui permettent un resserrement des bras de support (41 ) du ressort de support (4) en vue de leur dégagement hors des éléments formant paliers (311), uniquement dans une zone étroitement limitée de basculement dans le cas d'un couvercle pratiquement non encore pivoté.

8. Dispositif de fixation suivant la revendication 7, caractérisé par le fait que respectivement deux éléments formant paliers (511) et une languette de blocage (512) font partie d'une pièce de forme d'un seul tenant (5) formant palier, qui est enfichée sur la partie de bord du couvercle (3) (Figures 4, 5, 6).

9. Dispositif de fixation suivant la revendication 7, caractérisé par le fait que des parties du bord longitudinal (31) du couvercle sont repliées de manière à former les éléments formant paliers (311) (Figure 1 ).

10. Support suivant l'une des revendications 1 à 9, caractérisé par le fait que le support (2, 2. 1) du ressort est constitué par une tôle nue inoxydable et est relié mécaniquement et de ce fait électriquement au boîtier (1) de la lampe.

11. Dispositif de fixation suivant la revendication 10, caractérisé par une paroi antagoniste réalisée sous la forme de deux parois de guidage (22.1), qui font partie du support (2.1 ) du ressort et sont repliées des deux côtés de sa paroi arrière (20.1 leurs bords libres étant dirigés en des sens opposés (Figure 9).

12. Dispositif de fixation suivant la revendication 10, caractérisé par le fait que la paroi antagoniste est une paroi (11) du boîtier (1) de la lampe (Figure 1).
